# EUROPÄISCHE PATENTSCHRIFT

(11) **EP 2 720 200 B1**
(45) Veröffentlichungstag und Bekanntmachung des Hinweises auf die Patenterteilung: **02.12.2020**
(21) Anmeldenummer: 13186342.5
(22) Anmeldetag: 27.09.2013
(51) Int. Cl.: G07D 3/02, G07D 3/14, G07D 9/00

(54) **Münzsortiervorrichtung**
Coin sorting apparatus
Dispositif de tri de monnaie

(30) Priorität: 15.10.2012 DE 102012020154
(43) Veröffentlichungstag der Anmeldung: 16.04.2014
(73) Patentinhaber: Crane Payment Innovations Ltd., Royton Oldham OL2 6JZ (GB)
(72) Erfinder: Meyer, Wilfried, 21614 Buxtehude (DE)
(74) Vertreter: Peterreins Schley

(56) Entgegenhaltungen:
- EP-A2- 0 996 100
- WO-A1-91/06928
- GB-A- 2 203 582
- GB-A- 2 412 222
- JP-A- H0 318 988
- US-A- 4 167 949
- US-A1- 2010 112 923

## Beschreibung

Die Erfindung betrifft eine Münzsortiervorrichtung, umfassend ein Gehäuse und eine in dem Gehäuse angeordnete und mittels eines Drehantriebs rotierend antreibbare erste Drehscheibe zur Aufnahme einer Vielzahl zu sortierender Münzen unterschiedlicher Durchmesser, wobei die erste Drehscheibe zumindest abschnittsweise von einer Führungswand umgeben ist und wobei ein von einem Wandabschnitt begrenzter Münzauslassbereich vorgesehen ist, durch den auf der rotierend angetriebenen ersten Drehscheibe befindliche Münzen zu einer sich an den Münzauslassbereich anschließenden Münzförderbahn gelangen, wobei eine Fördereinrichtung vorgesehen ist zum Fördern der Münzen entlang der Münzförderbahn, wobei die Münzförderbahn an ihrer Innenseite und/oder ihrer Außenseite durch eine Führungskante begrenzt ist, entlang der die Münzen von der Fördereinrichtung gefördert werden, und wobei im und/oder neben dem Münzauslassbereich und/oder entlang und/oder neben der Münzförderbahn mindestens eine Öffnung vorgesehen ist, durch die Münzen in einen Bereich unterhalb der ersten Drehscheibe gelangen können.

Eine solche Münzsortiervorrichtung wird üblicherweise auch als Münzrecycler bezeichnet. Die Münzsortiervorrichtung besitzt einen Münzeinlass, über den eine Vielzahl unsortierter Münzen einzeln oder gemeinsam eingegeben werden kann. Von dem Münzeinlass gelangen die Münzen zu der rotierend angetriebenen Drehscheibe, die eine sogenannte Zentrifuge bildet. Von der rotierend angetriebenen Drehscheibe gelangen die Münzen unter eine Fördereinrichtung und in einen Münzauslassbereich. Die Fördereinrichtung fördert die Münzen aus dem Münzauslassbereich heraus entlang einer Münzförderbahn. Entlang der Münzförderbahn sind unterschiedliche Bereiche vorgesehen, beispielsweise ein Münzprüfbereich und ein Münzsortierbereich.

Bei derartigen Münzsortiervorrichtungen besteht grundsätzlich ein Bedürfnis, den Aufbau so kompakt wie möglich zu halten. Unter anderem durch Beschränkungen des Bauraums kann nicht immer sichergestellt werden, dass beispielsweise die einer Öffnung zugeordnete Münzrückgabe bzw. der einer Öffnung zugeordnete Münzspeicher derart unterhalb der jeweiligen Öffnung angeordnet ist, dass die Münzen beispielsweise schwerkraftgetrieben in die Münzrückgabe oder den Münzspeicher geleitet werden können.

Die US 4 167 949 A offenbart eine Münzsortiervorrichtung welche Münzen mittels einer Drehscheibe vereinzelt und von einer Fördereinrichtung über eine Sortierstrecke fördert. Von der Sortierstrecke gelangen die Münzen auf eine Mehrzahl von weiteren Drehscheiben, welche die sortierten Münzen erneut vereinzeln und von denen aus die Münzen dann in Aufnahmebehälter befördert werden.

Ausgehend von dem erläuterten Stand der Technik liegt der Erfindung die Aufgabe zugrunde, eine Münzsortiervorrichtung der eingangs genannten Art bereitzustellen, die bei sicherer Sortierfunktion einen kompakten Aufbau besitzt.

Die Erfindung löst die Aufgabe durch den Gegenstand von Anspruch 1. Vorteilhafte Ausgestaltungen finden sich in den abhängigen Ansprüchen, der Beschreibung und den Figuren.

Die Erfindung löst die Aufgabe durch eine Münzsortiervorrichtung, umfassend ein Gehäuse und eine in dem Gehäuse angeordnete und mittels eines Drehantriebs rotierend antreibbare erste Drehscheibe zur Aufnahme einer Vielzahl zu sortierender Münzen unterschiedlicher Durchmesser, wobei die erste Drehscheibe zumindest abschnittsweise von einer Führungswand umgeben ist und wobei ein von einem Wandabschnitt begrenzter Münzauslassbereich vorgesehen ist, durch den auf der rotierend angetriebenen ersten Drehscheibe befindliche Münzen zu einer sich an den Münzauslassbereich anschließenden Münzförderbahn gelangen, wobei eine Fördereinrichtung vorgesehen ist zum Fördern der Münzen entlang der Münzförderbahn, wobei die Münzförderbahn an ihrer Innenseite und/oder ihrer Außenseite durch eine Führungskante begrenzt ist, entlang der die Münzen von der Fördereinrichtung gefördert werden, und wobei im und/oder neben dem Münzauslassbereich und/oder entlang und/oder neben der Münzförderbahn mindestens eine Öffnung vorgesehen ist, durch die Münzen in einen Bereich unterhalb der ersten Drehscheibe gelangen können, wobei in mindestens einer Ebene unterhalb der ersten Drehscheibe mindestens eine weitere mittels eines Drehantriebs rotierend antreibbare Drehscheibe angeordnet ist, die dazu ausgebildet ist, Münzen zu mindestens einer Münzrückgabe und/oder zu mindestens einem Münzspeicher zu fördern.

Wie eingangs erwähnt, handelt es sich bei der Münzsortiervorrichtung um einen sogenannten Münzrecycler. Grundsätzlich kann man derartige Münzrecycler in zwei Module einteilen. Ein unteres Modul des Münzrecyclers wird durch einen Münzspeicher und ein Münzauszahlmodul an den Kunden gebildet. Dieses Modul umfasst üblicherweise sogenannte Hopper, die Münzen speichern und ausgeben können. Die Hopper weisen üblicherweise eine Auszahlscheibe und einen Behälter für Münzen auf. Die ausgezahlten Münzen können dann beispielsweise durch ein Transportband oder ähnliches in eine Rückgabe- oder Ausgabeschale transportiert werden. Hier kann ein Kunde das entsprechende Wechselgeld entgegennehmen. Gegebenenfalls kann dieses untere Modul auch eine Münzkasse umfassen.

Das obere Modul des Münzrecyclers ist dafür verantwortlich, Münzen entgegenzunehmen. Bei einer Geldtransaktion oder beispielsweise bei einer Münzbefüllung werden durch das obere Modul Münzen angenommen, gemessen und entsprechend ihrem Wert sortiert. Fremdkörper, Flüssigkeiten oder Falschgeld sollen abgewiesen werden und Echtgeld in die vorgesehenen Münzspeicher sortiert werden.

Die Erfindung befasst sich insbesondere mit einem solchen oberen Modul eines Münzrecyclers. Wie bereits oben erwähnt, werden durch einen Münzeinlass der Münzsortiervorrichtung Münzen einzeln oder in größeren Mengen (als sogenannter Bulk) in die Münzsortiervorrichtung gegeben, von wo sie zu der rotierend angetriebenen Drehscheibe gelangen. Der Münzeinlassbereich kann beispielsweise durch einen Eingabetrichter gebildet sein. Die als Zentrifuge wirkende rotierende Drehscheibe bewegt die Münzen nacheinander zu der Fördereinrichtung in dem Münzauslassbereich.

Die rotierend angetriebene Drehscheibe kann kreisförmig, beispielsweise kreisringförmig ausgebildet sein. Ebenso können die Münzförderbahn und die Fördereinrichtung kreisförmig verlaufen. In an sich bekannter Weise können in Förderrichtung der Münzen gesehen nachfolgend zu dem Münzauslassbereich entlang der Münzförderbahn mit dem Ausgabeloch mindestens ein Münzprüfbereich und mindestens ein Münzsortierbereich vorgesehen sein. Der Münzprüfbereich kann einen oder mehrere Detektoren zur Prüfung der vorbeigeführten Münzen umfassen. Der Münzsortierbereich kann z.B. eine passive oder aktive Sortierung der Münzen umfassen, beispielsweise mittels mehrerer in Förderrichtung der Münzen nacheinander angeordneter und sukzessive größer werdender Sortierlöcher.

Bei der Erfindung ist in mindestens einer Ebene unterhalb der ersten Drehscheibe mindestens eine weitere mittels eines Drehantriebs rotierend antreibbare Drehscheibe angeordnet. Dabei ist eine Führungseinrichtung vorgesehen, die dazu ausgebildet ist, durch die mindestens eine Öffnung gelangte Münzen zu der mindestens einen weiteren Drehscheibe zu führen. Die durch die Führungseinrichtung der Münzsortiervorrichtung zu der mindestens einen weiteren Drehscheibe geführten Münzen werden dann durch die mindestens eine weitere Drehscheibe zu mindestens einer Münzrückgabe und/oder zu mindestens einem Münzspeicher gefördert.

Die mindestens eine Münzrückgabe und/oder der mindestens eine Münzspeicher können Teil der erfindungsgemäßen Münzsortiervorrichtung sein. Sie können beliebige Rückgabe- oder Speicherbehälter bilden. Münzrückgaben können beispielsweise eine Rückgabe zu einem Kunden oder in eine Kasse bilden.

Münzspeicher können zu einer längerfristigen Speicherung vorgesehen sein, insbesondere bis zu einer manuellen oder operativen Entleerung des Speichers. Es kann sich aber auch um Sortierspeicher für Münzen handeln, aus denen dann Münzen bei weiteren Bezahlvorgängen ausgezahlt werden. Die Münzspeicher können also sogenannte Münztuben sein, in die die Münzen abhängig von ihrer Größe, insbesondere ihrem Durchmesser bzw. ihrem Wert einsortiert werden.

Erfindungsgemäß ist somit eine "gestapelte" Anordnung von Zentrifugen bildenden Drehscheiben vorgesehen. Mit der mindestens einen weiteren Drehscheibe unterhalb der ersten Drehscheibe können durch die mindestens eine Öffnung gelangte Münzen in baulich besonders kompakter Weise Münzrückgaben bzw. Münzspeichern an weitgehend beliebigen Orten der Münzsortiervorrichtung zugeführt werden. So ist es nicht erforderlich, dass sich die einer Öffnung zugeordnete Münzrückgabe bzw. der einer Öffnung zugeordnete Münzspeicher vertikal oder weitgehend vertikal unterhalb der jeweiligen Öffnung befindet. Es wird somit bei kompaktem Aufbau der Münzsortiervorrichtung eine große Flexibilität hinsichtlich der Anordnung der Öffnungen einerseits und der Münzrückgaben und Münzspeicher andererseits und damit hinsichtlich des Sortiervorgangs erreicht.

Nach einer Ausgestaltung kann die Drehscheibe einen durch einen ringförmigen Scheibenbereich und gegenüber dem Boden des ringförmigen Scheibenbereichs erhöhten kreisrunden Mittelteil besitzen, wobei der Mittelteil ebenfalls rotierend antreibbar oder feststehend ist. Der Mittelteil kann durch denselben Drehantrieb wie der ringförmige Scheibenbereich oder unabhängig von diesem rotierend angetrieben sein. Er kann jedoch auch feststehend ausgebildet sein. Auf der rotierend angetriebenen Drehscheibe befindliche Münzen stoßen im Zuge ihrer Förderung durch die Drehscheibe gegen den erhöhten Mittelteil, so dass der Mittelteil die Münzen z.B. zusammen mit einem Wandabschnitt des Münzauslassbereichs zu der Fördereinrichtung und damit aus der Drehscheibe heraus fördert. Dazu kann der Münzauslassbereich zumindest abschnittsweise keilförmig ausgebildet sein, wobei eine Wand dieses Keils durch die Fördereinrichtung, beispielsweise eine Innenflanke eines Förderriemens, und die andere durch den Mittelteil der Drehscheibe gebildet werden kann. Eine diesen keilförmigen Münzauslassbereich erreichende Münze wird dann von der Fördereinrichtung, beispielswiese der Innenflanke eines Förderriemens, erfasst und gegen die gegenüberliegende Seite des Mittelteils der Drehscheibe gedrückt. An dem Mittelteil rollt die Münze dann ab, wobei sie infolge des sich insoweit verjüngenden Keils weiter zu der Fördereinrichtung, insbesondere unter einen Förderriemen, gedrückt wird. Um zu verhindern, dass dabei zwei oder mehr Münzen übereinanderliegend unter den Förderriemen gedrückt werden, kann die Höhe des Mittelteils gegenüber dem Boden des ringförmigen Scheibenbereichs der Drehscheibe auf eine Höhe begrenzt sein, die niedriger als die dünnste zu sortierende Münze ist. In an sich bekannter Weise kann die mindestens eine Öffnung ein Loch sein, in das die Münzen fallen können, insbesondere schwerkraftbedingt.

Es sind mehrere Offnungen vorgesehen, wobei die Offnungen jeweils für Münzen unterschiedlicher Durchmesser und/oder unterschiedlichen Typs bzw. Werts vorgesehen sind. Es erfolgt somit also eine Sortierung der Münzen abhängig von ihrer Größe, insbesondere ihrem Durchmesser, bzw. ihrem Wert. Die mehreren Offnungen sind in Förderrichtung der Münzen entlang der Münzförderbahn hintereinander angeordnet. Die Offnungen können unterschiedliche Größen besitzen. Auf diese Weise ist eine an sich bekannte passive Sortierung möglich, bei der die Öffnungen als einfache Löcher ausgebildet sind. In Förderrichtung der Münzen entlang der Förderbahn werden die Öffnungen größer, so dass die Münzen abhängig von ihrem Durchmesser selbsttätig in die jeweils passende Öffnung fallen, nämlich die kleinsten Münzen zuerst und dann sukzessive die größeren Münzen.

Es ist auch möglich, dass mindestens eine Sensoreinrichtung vorgesehen ist, mittels der der Durchmesser und/oder der Typ der Münzen ermittelbar ist, und dass mindestens eine Betätigungseinrichtung vorgesehen ist, mit der die Münzen abhängig von ihrem Durchmesser und/oder ihrem Typ in eine der Öffnungen geleitet werden können. Die mindestens eine Öffnung kann in einem Ruhezustand durch eine Klappe verschlossen sein. Die Betätigungseinrichtung kann dann dazu ausgebildet sein, die Klappe(n) der Öffnung(en) gezielt in einen geöffneten Zustand zu bewegen, um so die Münzen abhängig von ihrem Durchmesser und/oder ihrem Typ in eine der Öffnungen zu leiten. Die Betätigungseinrichtung kann auch ein Betätigungselement, beispielsweise einen Betätigungspin, umfassen, durch dessen Betätigung Münzen abhängig von ihrem Durchmesser und/oder ihrem Typ in eine der Öffnungen geleitet werden können. Auch ist es beispielsweise möglich, dass die Münzen durch das Betätigungselement, beispielsweise einen Betätigungspin, derart aus ihrer Bahn abgelenkt werden, dass sie in eine der Öffnungen fallen. So können die Münzen durch das Betätigungselement, beispielsweise den Betätigungspin, zum Beispiel von der Münzförderbahn in neben der Münzförderbahn angeordnete Öffnungen, insbesondere Löcher, gestoßen werden oder durch anderweitige Ablenkung in eine der Öffnungen geleitet werden. Bei diesen unterschiedlichen und praxisgemäßen Ausgestaltungen erfolgt eine aktive Sortierung der Münzen, in der Regel basierend auf Messergebnissen von geeigneten Sensoren, wie sie dem Fachmann an sich bekannt sind.

Nach einer weiteren Ausgestaltung kann vorgesehen sein, dass mehrere mittels eines Drehantriebs rotierend antreibbare weitere Drehscheiben in unterschiedlichen Ebenen unterhalb der ersten Drehscheibe angeordnet sind, wobei die weiteren Drehscheiben dazu ausgebildet sind, die Münzen zu unterschiedlichen Münzrückgaben und/oder unterschiedlichen Münzspeichern zu fördern, und wobei die Führungseinrichtung dazu ausgebildet ist, die Münzen abhängig von der Öffnung, durch die sie gelangt sind, zu einer der weiteren Drehscheiben zu führen. Es sind bei dieser Ausgestaltung also mehrere stapelweise übereinander angeordnete Drehscheiben unterhalb der ersten Drehscheibe in unterschiedlichen Ebenen vorgesehen. Die durch die Öffnungen fallenden Münzen werden abhängig von ihrem Durchmesser bzw. ihrem Typ einer dieser weiteren Drehscheiben unter der ersten Drehscheibe zugeleitet, die sie dann in die jeweils passende Münzrückgabe bzw. den jeweils passenden Münzspeicher sortiert. Die Münzen werden durch die unterschiedlichen Drehscheiben also unterschiedlichen Münzrückgaben oder Münzspeichern zugeleitet. Dabei ist es möglich, dass jeder der weiteren Drehscheiben jeweils nur ein Münztyp zur weiteren Sortierung zugeleitet wird. Jede Drehscheibe kann dann beispielsweise mit nur einer Münzrückgabe und/oder nur einem Münzspeicher für den jeweiligen Münztyp verbunden sein. Es ist aber auch denkbar, einer oder mehreren der weiteren Drehscheiben jeweils mehrere unterschiedliche Münztypen zur weiteren Sortierung zuzuleiten. Beispielsweise könnte einem ersten Abschnitt, insbesondere einer ersten Hälfte, der Drehscheibe ein erster Münztyp und einem zweiten Abschnitt, insbesondere einer zweiten Hälfte der Drehscheibe ein zweiter unterschiedlicher Münztyp zugeleitet werden. Die unterschiedlichen Abschnitte, insbesondere die beiden Hälften, der Drehscheibe wären dann mit unterschiedlichen Münzrückgaben und/oder unterschiedlichen Münzspeichern für die unterschiedlichen Münzen verbunden, denen sie die unterschiedlichen Münzen zuführen.

Grundsätzlich können sämtliche Drehscheiben oder einige der Drehscheiben der erfindungsgemäßen Münzsortiervorrichtung durch denselben Drehantrieb rotierend angetrieben werden. Es ist aber auch möglich, dass einzelne oder alle Drehscheiben durch individuelle Drehantriebe rotierend angetrieben werden. Beispielsweise kann die erste Drehscheibe schneller angetrieben werden als die eine oder die mehreren weiteren Drehscheiben. Dies kann durch unterschiedliche Drehantriebe oder bei einem gemeinsamen Drehantrieb durch ein geeignetes Getriebe gewährleistet werden.

Die Führungseinrichtung kann eine oder mehrere Führungsbahnen für die Münzen umfassen. Auch kann die Führungseinrichtung ein oder mehrere Transportbänder für die Münzen umfassen. Über z.B. schräg angeordnete Führungsbahnen (sogenannte Schuten) können die durch die Öffnungen gefallenen Münzen z.B. schwerkraftgetrieben zu der jeweiligen Drehscheibe geführt werden. Sofern dagegen angetriebene Transportbänder vorgesehen sind, gewährleisten diese einen aktiven Transport der Münzen zu der jeweiligen Drehscheibe, beispielsweise wenn aufgrund des Bauraums ausreichend geneigte Führungsbahnen nicht möglich sind. Bei mehreren Öffnungen können entsprechend mehrere Führungsbahnen bzw. Transportbänder vorgesehen sein. Die Führungsbahnen bzw. Transportbänder können bei mehreren Öffnungen jeweils eine Öffnung mit jeweils einer Münzrückgabe bzw. jeweils einem Münzspeicher verbinden. So werden die Münzen abhängig von ihrer Öffnung und somit ihrem Durchmesser bzw. ihrem Typ jeweils einer der Drehscheiben zugeleitet, die die Münzen dann wiederum in die entsprechenden Münzrückgaben bzw. Münzspeicher sortiert.

Nach einer weiteren Ausgestaltung kann der mindestens einen weiteren Drehscheibe mindestens ein oberhalb ihrer Oberfläche feststehend angeordneter Münzabweiser zugeordnet sein, durch den auf der mindestens einen weiteren Drehscheibe befindlichen Münzen zu der mindestens einen Münzrückgabe und/oder zu dem mindestens einen Münzspeicher geleitet werden. Hierdurch wird eine Sortierung in besonders einfacher Weise ermöglicht. Die Münzabweiser dienen als Abstreifer, unter denen die Drehscheiben jeweils hindurchdrehen. Die Münzen werden dann von dem beispielsweise sichelförmigen Münzabweiser von der jeweiligen Oberfläche der Drehscheibe abgestreift und in die entsprechenden Münzrückgaben bzw. Münzspeicher sortiert. Bei mehreren weiteren Drehscheiben ist entsprechend jeder der weiteren Drehscheiben ein solcher Münzabweiser zugeordnet. Jeder der Münzabweiser führt die Münzen dann in jeweils eine Münzrückgabe bzw. jeweils einen Münzspeicher. Sofern eine oder mehrere der weiteren Drehscheiben zur Aufnahme und Sortierung unterschiedlicher Münzen in unterschiedlichen Abschnitten vorgesehen sind, können diesen unterschiedlichen Abschnitten jeweils entsprechende Münzabweiser zur Sortierung der unterschiedlichen Münztypen zugeordnet werden.

Die Fördereinrichtung umfasst einen oberhalb der Münzförderbahn angeordneten rotierend angetriebenen Förderriemen zum Fördern der Münzen entlang der Münzförderbahn. Der Förderriemen kann abschnittsweise oberhalb der Drehscheibe verlaufen. Die Führungskante der Münzförderbahn kann einen spiralförmigen Verlauf besitzen, derart, dass sie sich in Förderrichtung der Münzen dem Förderriemen annähert. Die Münzförderbahn und der Förderriemen verlaufen exzentrisch zu der Drehscheibe. Dabei besitzen die Münzförderbahn und der Förderriemen einen größeren Durchmesser als die Drehscheibe.

Die Münzen werden durch den Förderriemen erfasst und durch den Münzauslassbereich hindurch entlang der Münzförderbahn weiter gefördert. Der Förderriemen besteht aus einem Material mit hoher Reibung, z.B. Kautschuk, TPU, PU, Gummi, etc. und besitzt beispielsweise fortlaufend Lamellen, die senkrecht oder in einem Winkel zwischen 0° und 90° gegenüber einem Trägerband für die Lamellen stehen können. Die elastischen Lamellen stellen sicher, dass durch den Förderriemen Münzen unterschiedlichen Durchmessers und unterschiedlicher Dicke sicher gefördert werden können. Der Förderriemen sorgt auch dafür, dass die Münzen vereinzelt werden und somit nacheinander entlang der Münzförderbahn geführt werden. Durch einen spiralförmigen Verlauf der Führungskante der Münzförderbahn wird ein besonders kompakter Aufbau der Münzsortiervorrichtung bei gleichzeitig sicherer Führung der Münzen entlang der Münzförderbahn erreicht. Ein Ausführungsbeispiel der Erfindung wird nachfolgend anhand von Figuren erläutert. Es zeigen sehr schematisch:
- Fig. 1: eine erfindungsgemäße Münzsortiervorrichtung in einer teiltransparenten ausschnittsweisen Ansicht von oben,
- Fig. 2: einen ausschnittsweisen Querschnitt der Münzsortiervorrichtung aus Fig. 1 und
- Fig. 3: eine zur Veranschaulichung teiltransparente Ansicht eines Teils der Münzsortiervorrichtung aus den Fig. 1 und 2 von oben.

Soweit nichts anderes angegeben ist, bezeichnen in den Figuren gleiche Bezugszeichen gleiche Gegenstände. Die erfindungsgemäße Münzsortiervorrichtung besitzt ein in den Figuren nicht gezeigtes Gehäuse mit einem Münzeinlassbereich, beispielsweise in Form eines ebenfalls nicht gezeigten Eingabetrichters. In dem Gehäuse ist darüber hinaus eine erste mittels eines Drehantriebs (nicht gezeigt) rotierend antreibbare Drehscheibe 10 zur Aufnahme einer Vielzahl zu sortierender Münzen unterschiedlicher Durchmesser angeordnet. Die Drehscheibe 10 besitzt einen kreisringförmigen Scheibenbereich 12 und einen durch den Scheibenbereich 12 begrenzten und gegenüber dem Boden des Scheibenbereichs 12 erhöhten kreisrunden Mittelteil 14. Der Mittelteil 14 kann ebenfalls rotierend angetrieben oder feststehend sein. In dem gezeigten Beispiel wird die Drehscheibe 10 im Uhrzeigersinn rotierend angetrieben. Bei dem Bezugszeichen 16 ist ein Wandabschnitt gezeigt, der eine Begrenzung eines Münzauslassbereichs 18 bildet. Auf der dem Münzauslassbereich 18 gegenüberliegenden Seite ist die Drehscheibe 10 abschnittsweise durch eine Führungswand 19 umgeben. Durch die als Zentrifuge wirkende Drehscheibe 10 geförderte Münzen gelangen unter einen bei dem Bezugszeichen 20 gezeigten Förderriemen einer Fördereinrichtung. Insbesondere werden die Münzen durch die Drehscheibe 10 einerseits gegen die innere Flanke 22 des Förderriemens 20 und andererseits gegen die gegenüberliegende Kante 24 des Mitteilteils 14 gedrückt. Die Flanke 22 und die Kante 24 bilden einen keilförmigen Einlass des Münzauslassbereichs 18. Dabei werden die Münzen von an der Unterseite des Förderriemens 20 vorgesehenen Lamellen erfasst und in den Münzauslassbereich 18 mitgenommen. In der Figur ist zu erkennen, dass der Förderriemen 20 abschnittsweise oberhalb der Drehscheibe 10 verläuft.

Unterhalb des entlang einer Kreisbahn rotierend angetriebenen Förderriemens 20 verläuft eine ebenfalls kreisförmige Münzförderbahn 26 für die Münzen. Die Münzförderbahn 26 wird durch eine in der Figur 1 nicht gezeigte Führungskante an ihrer Innenseite oder an ihrer Außenseite begrenzt, entlang der die Münzen von dem Förderriemen 20 entlang der Münzförderbahn 26 gefördert werden. Entlang der Münzförderbahn 26 kann beispielsweise ein nicht gezeigter, an sich bekannter Münzprüfbereich vorgesehen sein, in dem geförderte Münzen hinsichtlich ihres Durchmessers und/oder ihres Typs bzw. Werts oder hinsichtlich ihrer Echtheit geprüft werden. Weiterhin ist entlang der Münzförderbahn 26 in ebenfalls an sich bekannter Weise ein Münzsortierbereich vorgesehen. In dem in Fig. 1 gezeigten Beispiel umfasst der Münzsortierbereich mehrere Öffnungen in Form von Sortierlöchern, von denen in der Fig. 1 drei bei den Bezugszeichen 28, 30, 32 gezeigt sind. Den Sortierlöchern 28, 30, 32 können auch jeweils Klappen zugeordnet werden, die abhängig von einem Messergebnis geeigneter Sensoren des Münzprüfbereichs jeweils so geöffnet werden, dass jedem Sortierloch 28, 30, 32 jeweils Münzen eines Durchmessers bzw. eines Typs zugeführt werden. Die Münzen können dann beispielsweise schwerkraftgetrieben durch die Sortierlöcher 28, 30, 32 hindurch nach unten fallen. Es ist aber auch möglich, dass die Sortierlöcher 28, 30, 32 jederzeit offen sind und in Förderrichtung der Münzen, in der Fig. 1 also im Uhrzeigersinn, entlang der Münzförderbahn 26 größer werden, so dass eine an sich bekannte passive Sortierung der Münzen in die Sortierlöcher 28, 30, 32 erfolgt. In Fig. 1 ist außerdem zu erkennen, dass die Münzförderbahn 26 und der Förderriemen 20 einen größeren Durchmesser als die Drehscheibe 10 besitzen und exzentrisch zu der Drehscheibe 10 angeordnet sind. Die Führungskante der Münzförderbahn 26 kann einen spiralförmigen Verlauf besitzen, derart, dass sie sich in Förderrichtung der Münzen dem Förderriemen annähert.

Bei den Bezugszeichen 34, 36 und 38 sind in Fig. 1 gestrichelt Sortierwege für durch die einzelnen Sortierlöcher 28, 30, 32 gefallene Münzen angedeutet. Bei diesen Sortierwegen 34, 36, 38 kann es sich beispielsweise um gegenüber der Horizontalen geneigte Führungsbahnen (Schuten) handeln, entlang der die durch die Sortierlöcher 28, 30, 32 gefallenen Münzen schwerkraftgetrieben geführt werden.

Die Sortierung der Münzen soll anhand der Figuren 2 und 3 näher erläutert werden. In Fig. 2 ist einerseits die in Fig. 1 gezeigte erste Drehscheibe 10 mit ihrem ringförmigen Scheibenbereich 12 und dem erhöhten Mittelteil 14 zu erkennen. Darüber hinaus ist zu erkennen, dass in dem gezeigten Beispiel in drei unterhalb der ersten Drehscheibe 10 angeordneten Ebenen drei weitere ebenfalls mittels eines geeigneten Drehantriebs rotierend antreibbare Drehscheiben 40, 42, 44 angeordnet sind. Die weiteren Drehscheiben 40, 42, 44 besitzen jeweils ebenfalls eine ringförmige Scheibenfläche. Die ringförmigen Scheibenflächen werden in dem gezeigten Beispiel durch eine zentrale Stütze 45 begrenzt. In die Stütze 45 kann auch eine Antriebswelle eines Drehantriebs integriert sein. Die in Fig. 1 gezeigten Führungsbahnen 34, 36, 38 enden jeweils auf einer der weiteren Drehscheiben 40, 42, 44 und führen durch die Sortierlöcher 28, 30, 32 gefallene Münzen entsprechend zu den weiteren Drehscheiben 40, 42, 44. Derartige Münzen sind in Fig. 2 schematisch bei den Bezugszeichen 46, 48, 50 gezeigt. In Fig. 3 ist eine teiltransparente Ansicht auf die erfindungsgemäße Münzsortiervorrichtung aus den Figuren 1 und 2 gezeigt. Dabei ist eine Ansicht von oben gezeigt, wobei die erste Drehscheibe 10 nicht dargestellt ist. Aus Gründen der Veranschaulichung sind die weiteren Drehscheiben 40, 42, 44 in Fig. 3 transparent gezeigt. Natürlich werden die Münzen 46, 48, 50 nicht auf derselben der weiteren Drehscheiben 40, 42, 44 gefördert, sondern jeweils auf einer der weiteren und übereinander angeordneten Drehscheiben 40, 42, 44 wie in Fig. 2 zu erkennen. In Fig. 3 sind schematisch auch die Führungsbahnen 34, 36, 38 gezeigt, aus denen die Münzen 46, 48, 50 auf die ihnen jeweils zugeordnete weitere Drehscheibe 40, 42, 44 gelangen. Die durch das erste Sortierloch 28 und über die Führungsbahn 34 gelangte erste Münze 46 wird dann auf der ihr zugeordneten weiteren Drehscheibe 40 entlang des in Fig. 3 bei dem Bezugszeichen 52 gezeigten Förderwegs gefördert. Die durch das zweite Sortierloch 30 und über die zweite Führungsbahn 36 gelangte zweite Münze 48 wird dann auf der ihr zugeordneten weiteren Drehscheibe 42 entlang des in Fig. 3 bei dem Bezugszeichen 54 gezeigten zweiten Förderwegs gefördert. Die durch das drittes Sortierloch 32 und über die dritte Führungsbahn 38 gelangte dritte Münze 50 wird dann auf der ihr zugeordneten weiteren Drehscheibe 44 entlang des in Fig. 3 bei dem Bezugszeichen 56 gezeigten dritten Förderwegs gefördert.

Jeder der weiteren Drehscheiben 40 42, 44 ist dabei ein im Wesentlichen unmittelbar oberhalb ihrer Oberfläche feststehend angeordneter Münzabweiser zugeordnet. Der der ersten weiteren Drehscheibe 40 zugeordnete Münzabweiser ist in Fig. 3 bei dem Bezugszeichen 58 gezeigt. Der der zweiten weiteren Drehscheibe 42 zugeordnete Münzabweiser ist in Fig. 3 bei dem Bezugszeichen 60 gezeigt. Der der dritten weiteren Drehscheibe 44 zugeordnete Münzabweiser ist in Fig. 3 bei dem Bezugszeichen 62 gezeigt. Die Münzabweiser 58, 60, 62 sind in dem gezeigten Beispiel an der zentralen Stütze 45 gehalten und dienen jeweils als Abstreifer. Sie streifen die Münzen 46, 48, 50 von der Oberfläche der jeweiligen weiteren Drehscheibe 40, 42, 44 ab, in dem gezeigten Beispiel zu jeweils einem Münzspeicher, beispielsweise einer Münztube, der dem jeweiligen Durchmesser bzw. Münztyp zugeordnet ist. Dies wird in Fig. 3 durch die bei dem Bezugszeichen 52, 54, 56 gezeigten Förderwege veranschaulicht. Bei diesen Münzspeichern kann es sich, wie gesagt, um Münztuben handeln, aus denen dann Münzen bei einem weiteren Bezahlvorgang gezielt an einen Kunden ausgezahlt werden können.

Die erfindungsgemäße Münzsortiervorrichtung erlaubt eine zuverlässige und flexible Sortierung der Münzen bei gleichzeitig kompaktem Aufbau.

## Patentansprüche

1. Münzsortiervorrichtung, umfassend ein Gehäuse und eine in dem Gehäuse angeordnete und mittels eines Drehantriebs rotierend antreibbare erste Drehscheibe (10) zur Aufnahme einer Vielzahl zu sortierender Münzen unterschiedlicher Durchmesser, wobei die erste Drehscheibe (10) zumindest abschnittsweise von einer Führungswand (19) umgeben ist und wobei ein von einem Wandabschnitt (16) begrenzter Münzauslassbereich (18) vorgesehen ist, durch den auf der rotierend angetriebenen ersten Drehscheibe (10) befindliche Münzen zu einer sich an den Münzauslassbereich (18) anschließenden Münzförderbahn (26) gelangen, wobei eine Fördereinrichtung vorgesehen ist zum Fördern der Münzen entlang der Münzförderbahn (26), wobei die Münzförderbahn (26) an ihrer Innenseite und/oder ihrer Außenseite durch eine Führungskante begrenzt ist, entlang der die Münzen von der Fördereinrichtung gefördert werden, und wobei im und/oder neben dem Münzauslassbereich (18) und/oder entlang und/oder neben der Münzförderbahn (26) mindestens eine Öffnung (28, 30, 32) vorgesehen ist, durch die Münzen in einen Bereich unterhalb der ersten Drehscheibe (10) gelangen können,
**dadurch gekennzeichnet, dass** die Münzförderbahn (26) einen größeren Durchmesser als die Drehscheibe (10) besitzt, die Münzförderbahn exzentrisch zu der Drehscheibe verläuft, die Fördereinrichtung einen oberhalb der Münzförderbahn (26) und der ersten Drehscheibe (10) angeordneten rotierend angetriebenen Förderriemen (20) zum Fördern der Münzen entlang der Münzförderbahn (26) umfasst, dass mehrere in Förderrichtung der Münzen entlang der Münzförderbahn (26) hintereinander angeordnete Öffnungen (28, 30, 32) vorgesehen sind, wobei die Öffnungen (28, 30, 32) jeweils für Münzen unterschiedlicher Durchmesser und/oder unterschiedlichen Typs vorgesehen sind, und dass in mindestens einer Ebene unterhalb der ersten Drehscheibe (10) mindestens eine weitere mittels eines Drehantriebs rotierend antreibbare Drehscheibe (40, 42, 44) angeordnet ist, die dazu ausgebildet ist, Münzen zu mindestens einer Münzrückgabe und/oder zu mindestens einem Münzspeicher zu fördern, wobei eine gestapelte Anordnung der Drehscheiben (10, 40, 42, 44) gebildet ist.

2. Münzsortiervorrichtung nach Anspruch 1, **dadurch gekennzeichnet, dass** eine Führungseinrichtung vorgesehen ist, die dazu ausgebildet ist, durch die mindestens eine Öffnung (28, 30, 32) gelangte Münzen zu der mindestens einen weiteren Drehscheibe (40, 42, 44) zu führen.

3. Münzsortiervorrichtung nach einem der vorhergehenden Ansprüche, **dadurch gekennzeichnet, dass** in Förderrichtung der Münzen gesehen nachfolgend zu dem Münzauslassbereich (18) entlang der Münzförderbahn (26) mindestens ein Münzprüfbereich und mindestens ein Münzsortierbereich vorgesehen sind.

4. Münzsortiervorrichtung nach einem der vorhergehenden Ansprüche, **dadurch gekennzeichnet, dass** die erste Drehscheibe (10) einen durch einen ringförmigen Scheibenbereich (12) begrenzten und gegenüber dem Boden des ringförmigen Scheibenbereichs (12) erhöhten kreisrunden Mittelteil (14) besitzt, wobei der Mittelteil (14) ebenfalls rotierend antreibbar oder feststehend ist.

5. Münzsortiervorrichtung nach einem der vorhergehenden Ansprüche, **dadurch gekennzeichnet, dass** die mindestens eine Öffnung (28, 30, 32) ein Loch (28, 30, 32) umfasst, in das die Münzen fallen können.

6. Münzsortiervorrichtung nach einem der vorhergehenden Ansprüche, **dadurch gekennzeichnet, dass** die Öffnungen (28, 30, 32) unterschiedliche Größen besitzen.

7. Münzsortiervorrichtung nach einem der vorhergehenden Ansprüche, **dadurch gekennzeichnet, dass** mindestens eine Sensoreinrichtung vorgesehen ist, mittels der der Durchmesser und/oder der Typ der Münzen ermittelbar ist, und dass mindestens eine Betätigungseinrichtung vorgesehen ist, mit der die Münzen abhängig von ihrem Durchmesser und/oder ihrem Typ in eine der Öffnungen (28, 30, 32) geleitet werden können.

8. Münzsortiervorrichtung nach Anspruch 7, **dadurch gekennzeichnet, dass** die mindestens eine Öffnung (28, 30, 32) in einem Ruhezustand durch eine Klappe verschlossen ist, wobei die Betätigungseinrichtung dazu ausgebildet ist, die Klappen der Öffnungen (28, 30, 32) gezielt in einen geöffneten Zustand zu bewegen, um so die Münzen abhängig von ihrem Durchmesser und/oder ihrem Typ in eine der Öffnungen (28, 30, 32) zu leiten.

9. Münzsortiervorrichtung nach Anspruch 7, **dadurch gekennzeichnet, dass** die Betätigungseinrichtung ein Betätigungselement umfasst, durch dessen Betätigung Münzen abhängig von ihrem Durchmesser und/oder ihrem Typ in eine der Öffnungen (28, 30, 32) geleitet werden können..

10. Münzsortiervorrichtung nach einem der vorhergehenden Ansprüche, **dadurch gekennzeichnet, dass** mehrere mittels eines Drehantriebs rotierend antreibbare weitere Drehscheiben (40, 42, 44) in unterschiedlichen Ebenen unterhalb der ersten Drehscheibe (10) angeordnet sind, wobei die weiteren Drehscheiben (40, 42, 44) dazu ausgebildet sind, die Münzen zu unterschiedlichen Münzrückgaben und/oder unterschiedlichen Münzspeichern zu fördern, und wobei die Führungseinrichtung dazu ausgebildet ist, die Münzen abhängig von der Öffnung (28, 30, 32), durch die sie gelangt sind, zu einer der weiteren Drehscheiben (40, 42, 44) zu führen.

11. Münzsortiervorrichtung nach einem der Ansprüche 2 bis 10, **dadurch gekennzeichnet, dass** die Führungseinrichtung eine oder mehrere Führungsbahnen (34, 36, 38) für die Münzen umfasst.

12. Münzsortiervorrichtung nach einem der Ansprüche 2 bis 11, **dadurch gekennzeichnet, dass** die Führungseinrichtung ein oder mehrere Transportbänder für die Münzen umfasst.

13. Münzsortiervorrichtung nach einem der vorhergehenden Ansprüche, **dadurch gekennzeichnet, dass** der mindestens einen weiteren Drehscheibe (40, 42, 44) mindestens ein oberhalb ihrer Oberfläche feststehend angeordneter Münzabweiser (58, 60, 62) zugeordnet ist, durch den auf der mindestens einen weiteren Drehscheibe (40, 42, 44) befindliche Münzen zu der mindestens einen Münzrückgabe und/oder zu dem mindestens einen Münzspeicher geleitet werden.

14. Münzsortiervorrichtung nach einem der vorhergehenden Ansprüche, **dadurch gekennzeichnet, dass** der Förderriemen (20) abschnittsweise oberhalb der Drehscheibe (10) verläuft.

15. Münzsortiervorrichtung nach einem der vorhergehenden Ansprüche, **dadurch gekennzeichnet, dass** die Führungskante der Münzförderbahn (26) einen spiralförmigen Verlauf besitzt, derart, dass sie sich in Förderrichtung der Münzen dem Förderriemen (20) annähert.

## Claims

1. Coin sorting apparatus comprising a housing and a first rotary disc (10), which is arranged in the housing and is rotationally drivable by means of a rotary drive, for receiving a multiplicity of coins of different diameter to be sorted, wherein the first rotary disc (10) is surrounded at least partially by a guide wall (19) and wherein a coin outlet region (18) bounded by a wall portion (16) is provided, through which coin outlet region (18) coins located on the first rotationally driven rotary disc (10) pass to a coin conveying path (26) adjoining the coin outlet region (18), wherein a conveying device is provided for conveying the coins along the coin conveying path (26), wherein the coin conveying path (26) is bounded on its inner side and/or its outer side by a guide edge along which the coins are conveyed by the conveying device, and wherein at least one opening (28, 30, 32) is provided in and/or next to the coin outlet region (18) and/or along and/or next to the coin conveying path (26), through which opening (28, 30, 32) coins can pass into a region beneath the first rotary disc (10), **characterized in that** the coin conveying path (26) has a larger diameter than the rotary disc (10), the coin conveying path extends eccentrically with respect to the rotary disc, the conveying device comprises a rotationally driven conveyor belt (20), arranged above the coin conveying path (26) and the first rotary disc (10), for conveying the coins along the coin conveying path (26), **in that** a plurality of openings (28, 30, 32) that are arranged one after another along the coin conveying path (26) in the conveying direction of the coins are provided, wherein the openings (28, 30, 32) are each provided for coins of different diameters and/or of different types, and **in that** at least one further rotary disc (40, 42, 44) that is rotationally drivable by means of a rotary drive is arranged in at least one plane beneath the rotary disc (10), said further rotary disc (40, 42, 44) being configured to convey coins to at least one coin return and/or to at least one coin store, wherein a stacked arrangement of the rotary discs (10, 40, 42, 44) is formed.

2. Coin sorting apparatus according to Claim 1, **characterized in that** a guide device is provided, which is configured to guide coins that have passed through the at least one opening (28, 30, 32) to the at least one further rotary disc (40, 42, 44).

3. Coin sorting apparatus according to either of the preceding claims, **characterized in that**, as seen in the conveying direction of the coins, at least one coin checking region and at least one coin sorting region are provided after the coin outlet region (18) along the coin conveying path (26).

4. Coin sorting apparatus according to one of the preceding claims, **characterized in that** the first rotary disc (10) has a circular central part (14) that is bounded by an annular disc region (12) and is elevated compared with the base of the annular disc region (12), wherein the central part (14) is likewise rotationally drivable or stationary.

5. Coin sorting apparatus according to one of the preceding claims, **characterized in that** the at least one opening (28, 30, 32) comprises a hole (28, 30, 32) into which the coins can drop.

6. Coin sorting apparatus according to one of the preceding claims, **characterized in that** the openings (28, 30, 32) have different sizes.

7. Coin sorting apparatus according to one of the preceding claims, **characterized in that** at least one sensor device is provided, by means of which the diameter and/or the type of the coins is able to be determined, and **in that** at least one actuating device is provided, with which the coins can be guided, in accordance with their diameter and/or their type, into one of the openings (28, 30, 32).

8. Coin sorting apparatus according to Claim 7, **characterized in that** the at least one opening (28, 30, 32) is closed by a flap in a rest state, wherein the actuating device is configured to move the flaps of the openings (28, 30, 32) specifically into an open state in order in this way to guide the coins, in accordance with their diameter and/or their type, into one of the openings (28, 30, 32).

9. Coin sorting apparatus according to Claim 7, **characterized in that** the actuating device comprises an actuating element, as a result of the actuation of which coins can be guided, in accordance with their diameter and/or their type, into one of the openings (28, 30, 32).

10. Coin sorting apparatus according to one of the preceding claims, **characterized in that** a plurality of further rotary discs (40, 42, 44) that are rotationally drivable by means of a rotary drive are arranged in different planes beneath the first rotary disc (10), wherein the further rotary discs (40, 42, 44) are configured to convey the coins to different coin returns and/or different coin stores, and wherein the guide device is configured to guide the coins, depending on the opening (28, 30, 32) through which they have passed, to one of the further rotary discs (40, 42, 44).

11. Coin sorting apparatus according to one of Claims 2 to 10, **characterized in that** the guide device comprises one or more guide paths (34, 36, 38) for the coins.

12. Coin sorting apparatus according to one of Claims 2 to 11, **characterized in that** the guide device comprises one or more transport belts for the coins.

13. Coin sorting apparatus according to one of the preceding claims, **characterized in that** the at least one further rotary disc (40, 42, 44) is assigned at least one coin deflector (58, 60, 62), arranged in a stationary manner above its surface, said coin deflector (58, 60, 62) being used to guide coins located on the at least one further rotary disc (40, 42, 44) to the at least one coin return and/or the at least one coin store.

14. Coin sorting apparatus according to one of the preceding claims, **characterized in that** the conveyor belt (20) extends partially above the rotary disc (10).

15. Coin sorting apparatus according to one of the preceding claims, **characterized in that** the guide edge of the coin conveying path (26) has a spiral course such that it approaches the conveyor belt (20) in the conveying direction of the coins.

## Revendications

1. Dispositif de tri de pièces de monnaie, ledit dispositif comprenant un boîtier et un premier plateau tournant (10) disposé dans le boîtier, entraînable en rotation au moyen d'un entraînement en rotation et destiné à recevoir une pluralité de pièces de monnaie à trier de différents diamètres, le premier plateau tournant (10) étant entouré au moins par portions par une paroi de guidage (19) et une zone de sortie de pièces de monnaie (18) délimitée par une portion de paroi (16) étant prévue pour permettre à des pièces de monnaie situées sur le premier plateau tournant (10), qui est entraîné en rotation, de parvenir à un chemin de transport de pièces de monnaie (26) attenant à la zone de sortie de pièces de monnaie (18), un moyen de transport étant prévu pour transporter les pièces de monnaie le long du chemin de transport de pièces de monnaie (26), le chemin de transport de pièces de monnaie (26) étant limité, sur son côté intérieur et/ou son côté extérieur, par un bord de guidage le long duquel les pièces de monnaie sont transportées par le moyen de transport, et au moins une ouverture (28, 30, 32) étant prévue dans et/ou à côté de la zone de sortie de pièces de monnaie (18) et/ou le long et/ou à côté du chemin de transport de pièces de monnaie (26) pour permettre aux pièces de monnaie de parvenir dans une zone située au-dessous du premier plateau tournant (10),
**caractérisé en ce que** le chemin de transport de pièces de monnaie (26) a un diamètre plus grand que celui du plateau tournant (10), le chemin de transport de pièces de monnaie s'étend de manière excentrée par rapport au plateau tournant, le moyen de transport comporte une courroie transporteuse (20) entraînée en rotation, disposée au-dessus du chemin de transport de pièces de monnaie (26) et du premier plateau (10) et destinée à transporter les pièces de monnaie le long du chemin de transport de pièces de monnaie (26), **en ce qu'**une pluralité d'ouvertures (28, 30, 32) sont prévues qui sont disposées les unes derrière les autres dans le sens de transport de pièces de monnaie le long du chemin de transport de pièces de monnaie (26), les ouvertures (28, 30, 32) étant chacune prévues pour des pièces de monnaie de différents diamètres et/ou de différents types, et **en ce qu'**au moins un autre plateau tournant (40, 42, 44), entraînable en rotation au moyen d'un entraînement en rotation, est disposé dans au moins un plan situé au-dessous du premier plateau tournant (10) et est conçu pour transporter des pièces de monnaie vers au moins un retour de pièces de monnaie et/ou vers au moins un magasin de pièces de monnaie, un ensemble empilé de plateaux tournants (10, 40, 42, 44) étant formé.

2. Dispositif de tri de pièces de monnaie selon la revendication 1, **caractérisé en ce qu'**un moyen de guidage est prévu qui est conçu pour amener les pièces de monnaie, qui sont parvenues à l'au moins une ouverture (28, 30, 32), à l'au moins un autre plateau tournant (40, 42, 44).

3. Dispositif de tri de pièces de monnaie selon l'une des revendications précédentes, **caractérisé en ce que**, lorsque l'on regarde dans le sens de transport des pièces de monnaie, au moins une zone de contrôle de pièces de monnaie et au moins une zone de tri de pièces de monnaie sont prévues à la suite de la zone de sortie de pièces de monnaie (18) le long du chemin de transport de pièces de monnaie (26).

4. Dispositif de tri de pièces de monnaie selon l'une des revendications précédentes, **caractérisé en ce que** le premier plateau tournant (10) comporte une partie centrale circulaire (14) qui est délimitée par une zone de plateau annulaire (12) et qui est surélevée par rapport au fond de la zone de plateau annulaire (12), la partie centrale (14) pouvant également être entraînée en rotation ou étant immobile.

5. Dispositif de tri de pièces de monnaie selon l'une des revendications précédentes, **caractérisé en ce que** l'au moins une ouverture (28, 30, 32) comprend un trou (28, 30, 32) dans lequel les pièces de monnaie peuvent tomber.

6. Dispositif de tri de pièces de monnaie selon l'une des revendications précédentes, **caractérisé en ce que** les ouvertures (28, 30, 32) ont des tailles différentes.

7. Dispositif de tri de pièces de monnaie selon l'une des revendications précédentes, **caractérisé en ce qu'**au moins un moyen de détection est prévu qui permet de déterminer le diamètre et/ou le type des pièces de monnaie, et **en ce qu'**au moins un moyen d'actionnement est prévu qui permet de diriger les pièces de monnaie jusque dans l'une des ouvertures (28, 30, 32) en fonction de leur diamètre et/ou leur type.

8. Dispositif de tri de pièces de monnaie selon la revendication 7, **caractérisé en ce que** l'au moins une ouverture (28, 30, 32) est fermée par un volet à l'état de repos, le moyen d'actionnement étant conçu pour déplacer les volets des ouvertures (28, 30, 32) jusque dans un état ouvert de manière ciblée afin de diriger les pièces de monnaie jusque dans l'une des ouvertures (28, 30, 32) en fonction de leur diamètre et/ou de leur type.

9. Dispositif de tri de pièces de monnaie selon la revendication 7, **caractérisé en ce que** le moyen d'actionnement comprend un élément d'actionnement dont l'actionnement permet de diriger des pièces de monnaie jusque dans l'une des ouvertures (28, 30, 32) en fonction de leur diamètre et/ou de leur type.

10. Dispositif de tri de pièces de monnaie selon l'une des revendications précédentes, **caractérisé en ce qu'**une pluralité d'autres plateaux tournants (40, 42, 44), entraînables en rotation au moyen d'un entraînement en rotation, sont disposés dans différents plans situés au-dessous du premier plateau tournant (10), les autres plateaux tournants (40, 42, 44) étant conçus pour transporter les pièces de monnaie vers différents retours de pièces de monnaie et/ou différents magasins de pièces de monnaie, et le moyen de guidage étant conçu pour guider les pièces de monnaie en fonction de l'ouverture (28, 30, 32), par laquelle lesdites pièces sont passées, vers l'un des autres plateaux tournants (40, 42, 44).

11. Dispositif de tri de pièces de monnaie selon l'une des revendications 2 à 10, **caractérisé en ce que** le moyen de guidage comprend un ou plusieurs chemins de guidage (34, 36, 38) destinés aux pièces de monnaie.

12. Dispositif de tri de pièces de monnaie selon l'une des revendications 2 à 11, **caractérisé en ce que** le moyen de guidage comprend une ou plusieurs bandes transporteuses destinées aux pièces de monnaie.

13. Dispositif de tri de pièces de monnaie selon l'une des revendications précédentes, **caractérisé en ce qu'**au moins un autre plateau tournant (40, 42, 44) est associé à au moins un déflecteur de pièces de monnaie (58, 60, 62) disposé de manière immobile au-dessus de la surface dudit plateau et permettant de diriger des pièces de monnaie, situées sur l'au moins un autre plateau tournant (40, 42, 44), vers l'au moins un retour de pièces de monnaie et/ou vers l'au moins un magasin de pièces de monnaie.

14. Dispositif de tri de pièces de monnaie selon l'une des revendications précédentes, **caractérisé en ce que** la courroie transporteuse (20) s'étend par portions au-dessus du plateau tournant (10).

15. Dispositif de tri de pièces de monnaie selon l'une des revendications précédentes, **caractérisé en ce que** le bord de guidage du chemin de transport de pièces de monnaie (26) a une forme en spirale de manière à se rapprocher de la courroie de transport (20) dans le sens de transport des pièces de monnaie.
